# EUROPÄISCHE PATENTSCHRIFT

(11) **EP 1 826 396 B1**
(45) Veröffentlichungstag und Bekanntmachung des Hinweises auf die Patenterteilung: **12.08.2009**
(21) Anmeldenummer: 06124129.5
(22) Anmeldetag: 15.11.2006
(51) Int. Cl.: F02M 55/04, F02M 63/02

(54) **Common-Rail-Kraftstoffsystem**
Common rail fuel injection system
Système d'Injection Rampe Commune

(30) Priorität: 27.12.2005 DE 102005062548
(43) Veröffentlichungstag der Anmeldung: 29.08.2007
(73) Patentinhaber: ROBERT BOSCH GMBH, 70442 Stuttgart (DE)
(72) Erfinder: Kessler, Martin, 73527, Schwaebisch Gmuend (DE); Tafel, Stephan, 70825, Korntal-Muenchingen (DE)

(56) Entgegenhaltungen:
- EP-A2- 1 403 509
- DE-A1- 10 328 789
- DE-A1- 19 753 072
- DE-A1- 19 841 329
- GB-A- 2 402 233

## Beschreibung

### Stand der Technik

Die Erfindung betrifft ein Common-Rail-Kraftstoffsystem nach dem Oberbegriff des Anspruchs 1.

Ein derartiges Common-Rail-Kraftstoffsystem ist beispielsweise durch die DE 197 53 072 A1 bekannt geworden.

Vom Markt her bekannt sind Common-Rail-Kraftstoffsysteme, bei denen der Kraftstoff aus einem Kraftstoffbehälter über eine elektrische Vorförderpumpe zu einer mechanisch angetriebenen Hochdruckpumpe gefördert wird. Diese verdichtet den Kraftstoff auf einen sehr hohen Druck und fördert ihn weiter in einen Kraftstoff-Hochdruckspeicher, der auch als "Common-Rail" bezeichnet wird. An diesen sind mehrere Injektoren angeschlossen, die den Kraftstoff direkt in ihnen zugeordnete Brennräume einspritzen.

Die Einspritzvorgänge durch die einzelnen Injektoren sind impulsartig. Durch dieses nur sehr kurzzeitige Abströmen von Kraftstoff aus dem Rail über die Injektoren kann es im Rail zu erheblichen Druckschwankungen beziehungsweise Druckschwingungen kommen. Diese Druckschwingungen setzen sich auch in solche Bereiche des Common-Rail-Kraftstoffsystem fort, die unmittelbar an das Rail angeschlossen sind, beispielsweise bis zu anderen Injektoren. Mit anderen Worten: Die Betätigung eines Injektors führt zu einer Druckschwingung im Rail, die die Zumessgenauigkeit der anderen Injektoren beeinflusst.

Bei dem aus DE 197 53 072 A1 bekannten Common-Rail-Kraftstoffsystem sind zur Dämpfung von in dem Rail auftretenden Schwingungen ein Ventil und ein über das Ventil unmittelbar mit dem Rail koppelbarer Zusatzspeicher vorgesehen. Durch Öffnen des Ventils wird der Zusatzspeicher zugeschaltet und auf diese Weise das Volumen des unter Druck stehenden Kraftstoffs wesentlich vergrößert, so dass die Wahrscheinlichkeit für das Entstehen von Schwingungen wesentlich kleiner ist als bei abgekoppeltem Zusatzspeicher.

Aufgabe der vorliegenden Erfindung ist es, bei einem Common-Rail-Kraftstoffsystem der eingangs genannten Art eine andere Ausgestaltung der Ventileinrichtung zu realisieren.

### Offenbarung der Erfindung

Die gestellte Aufgabe wird durch ein Common-Rail-Kraftstoffsystem mit den Merkmalen des Anspruchs 1 gelöst. Vorteilhafte Weiterbildungen der Erfindung sind in den Unteransprüchen angegeben. Weitere wichtige Merkmale der Erfindung finden sich in der Beschreibung und der Zeichnung. Dabei können die Merkmale alleine oder in ganz unterschiedlichen Kombinationen für die Erfindung wichtig sein, ohne dass an der entsprechenden Stelle darauf hingewiesen wird.

### Vorteile der Erfindung

In der einen Variante des erfindungsgemäßen Common-Rail-Kraftstoffsystems ist die Ventileinrichtung fluidisch in einer Förderteitung zwischen der Kraftstoffpumpe und dem Rail angeordnet. Grundsätzlich nicht erfindungsgemäß, ist es zwar auch denkbar, eine Ventileinrichtung fluidisch in einer Rücklaufleitung zwischen dem Rail und beispielsweise einem Niederdruckbereich anzuordnen, hierdurch würde der Wirkungsgrad des Common-RailKraftstoffsystems jedoch erheblich verringert. Dieser Effekt wird durch erfindungsgemäße Anordnung zwischen Kraftstoffpumpe und Rail vermieden.

In der anderen Variante des erfindungsgemäßen Common-Rail-Kraftstoffsystems ist die Ventileinrichtung in einer Bypassleitung zu einer Förderleitung zwischen Kraftstoffpumpe und Rail angeordnet und die Bypassleitung mit einem hydraulischen Speichervolumen verbunden. Damit erfolgt die Hauptversorgung des Rails, also die Einstellung des in diesem herrschenden mittleren Kraftstoffdrucks, direkt über die Förderung des Kraftstoffs von der Kraftstoffpumpe über die Förderleitung zum Rail. Der "Wechselanteil" des Kraftstoffdrucks im Rail wird durch das hydraulische Speichervolumen reduziert, welches mittels der Ventileinrichtung abhängig von den hochfrequenten Druckschwingungen mehr oder weniger (bei einem Druckbegrenzungsventil als Ventileinrichtung) oder digital (bei einem Schaltventil als Ventileinrichtung) zugeschaltet wird.

Die Ventileinrichtung kann beispielsweise ein Druckbegrenzungsventil umfassen. Diese wird dann mit einem Signal angesteuert, welches entsprechend den zu dämpfenden Druckschwingungen moduliert ist. Auf diese Weise können auch eher niederfrequente Druckschwingungen vergleichsweise sauber geglättet werden.

Eine einfacher bauende Variante umfasst eine Ventileinrichtung mit einem Schaltventil. In diesem Fall wird der von der Kraftstoffpumpe zum Rail geförderte Kraftstoffstrom entsprechend der zu dämpfenden Druckschwingungen "getaktet".

### Zeichnungen

Nachfolgend werden besonders bevorzugte Ausführungsbeispiele der vorliegenden Erfindung unter Bezugnahme auf die beiliegende Zeichnung näher erläutert. In der Zeichnung zeigen:
- Figur 1: eine schematische Darstellung eines ersten Ausführungsbeispiels eines Common-Rail-Kraftstoffsystems;
- Figur 2: ein Diagramm, in dem der Verlauf eines in einem Rail des Common-Rail-Kraftstoffsystems von Figur 10 herrschenden Drucks über der Zeit aufgetragen ist;
- Figur 3: eine schematische Darstellung ähnlich Figur 1 eines zweiten Ausführungsbeispiels eines Common-Rail-Kraftstoffsystems;
- Figur 4: eine schematische Darstellung ähnlich Figur 1 eines dritten Ausführungsbeispiels eines Common-Rail-Kraftstoffsystems; und
- Figur 5: eine schematische Darstellung ähnlich Figur 1 eines vierten Ausführungsbeispiels eines Common-Rail-Kraftstoffsystems.

### Beschreibung der Ausführungsbeispiele

In Figur 1 trägt ein Common-Rail-Kraftstoffsystem insgesamt das Bezugszeichen 10. Es gehört zu einer Brennkraftmaschine, die jedoch im Einzelnen nicht gezeigt ist. Die Brennkraftmaschine wiederum dient zum Antrieb eines Kraftfahrzeugs, welches in Figur 1 ebenfalls nicht gezeigt ist.

Das Common-Rail-Kraftstoffsystem 10 umfasst einen Kraftstoffbehälter 12, aus dem eine elektrische Vorförderpumpe 14 den Kraftstoff zu einer mechanisch von der Brennkraftmaschine angetriebenen Hochdruck-Kraftstoffpumpe 16 fördert. Bei dieser handelt es sich im Allgemeinen um eine Kolbenpumpe. Von der Hochdruck-Kraftstoffpumpe 16 führt eine Förderleitung 18 zu einem Kraftstoff-Hochdruckspeicher 20, an den mehrere Injektoren 22 angeschlossen sind. Der Hochdruck-Kraftstoffspeicher 20 wird daher auch als "Rail" oder "Common-Rail" bezeichnet. Die Injektoren 22 spritzen den Kraftstoff direkt in einen ihnen jeweils zugeordneten Brennraum (nicht dargestellt) ein.

Der Druck des Kraftstoffes, der im Rail 20 herrscht, wird im vorliegenden Ausführungsbeispiel von einem Drucksensor 24 erfasst. Das entsprechende Signal 26 wird einer Steuer- und Regeleinrichtung 28 zugeführt. In der Förderleitung 18 zwischen Hochdruck-Kraftstoffpumpe 16 und Rail 20 ist eine Ventileinrichtung 30 angeordnet. Diese umfasst in dem in Figur 1 dargestellten Ausführungsbeispiel ein Druckregel- oder Druckbegrenzungsventil 32 mit einem Magnetaktor 34. Dieser erhält ein entsprechendes Steuersignal 36 von der Steuer- und Regeleinrichtung 28.

Im Betrieb der Brennkraftmaschine und des Common-Rail-Kraftstoffsystems 10 werden die Injektoren 22 abwechselnd entsprechend einer Zündfolge der Brennkraftmaschine angesteuert, um den Kraftstoff in die Brennräume einzuspritzen. Die Einspritzung erfolgt dabei üblicherweise in Form eines vergleichsweise kurzen Einspritzimpulses. Während eines solchen Einspritzimpulses sinkt ein Druck p des Kraftstoffes im Rail 20, wohingegen er zwischen zwei Einspritzungen aufgrund der Nachförderung durch die Hochdruck-Kraftstoffpumpe 16 wieder ansteigt, entsprechend der gestrichelten Kurve in Figur 2.

Durch eine solche hochfrequente Schwingung des Drucks p im Rail 20 würde dieses ebenso wie die mit ihm verbundenen Komponenten relativ hohen Belastungen ausgesetzt. Daher wird im vorliegenden Ausführungsbeispiel das Druckregelventil 32 der Ventileinrichtung 30 von der Steuer- und Regeleinrichtung 28 mit der Frequenz der hochfrequenten Schwingungen und gegebenenfalls mit einer Phasenverschiebung gegenüber den hochfrequenten Schwingungen des Drucks im Rail 20 angesteuert. Hierzu wird von der Steuer- und Regeleinrichtung 28 ein Steuersignal 36 erzeugt, welches abhängig von dem Signal 26 des Drucksensors 24 moduliert ist.

Auf diese Weise wird die Förderung von Kraftstoff von der Hochdruck-Kraftstoffpumpe 16 über die Förderleitung 18 zum Rail 20 während eines Druckbergs (Bezugszeichen 38 in Figur 2) reduziert, wohingegen die Förderung während eines Drucktals (Bezugszeichen 40 in Figur 2) vom Druckregelventil 32 freigegeben wird. Hierdurch werden die Druckschwingungen im Rail 20 geglättet, was zu der durch eine durchgezogene Linie dargestellten geglätteten Kurve für den Druck p in Figur 2 führt.

Eine alternative Ausführungsform eines Common-Rail-Kraftstoffsystems 10 ist in Figur 3 gezeigt. Dabei gilt hier wie nachfolgend, dass solche Elemente und Bereiche, welche äquivalente Funktionen zu vorab beschriebenen Elementen und Bereichen aufweisen, die gleichen Bezugszeichen tragen und nicht nochmals im Detail erläutert sind.

Im Unterschied zu dem Ausführungsbeispiel von Figur 1 umfasst die Ventileinrichtung 30, die in der Förderleitung 18 zwischen Hochdruck-Kraftstoffpumpe 16 und Rail 20 angeordnet ist, kein Druckregelventil, sondern ein Schaltventil in Form eines 2/2-Wegeventils 42. Der Mitteldruck im Rail 20 wird über ein separates Druckregelventil 44 eingestellt. Zum Glätten der Druckschwingungen im Rail 20 wird der von der Hochdruck-Kraftstoffpumpe 16 über die Förderleitung 18 zum Rail 20 strömende Volumenstrom mittels des Schaltventils 42 "getaktet".

Eine nochmals abgewandelte Ausführungsform zeigt Figur 4: Bei dieser ist fluidisch parallel zur Förderleitung 18 eine Bypassleitung 46 vorhanden, in der, von der Hochdruck-Kraftstoffpumpe 16 zum Rail 20 gesehen, zunächst ein Rückschlagventil 48, dann ein hydraulisches Speichervolumen 50 und schließlich die bereits aus den Figuren 1 und 3 bekannte Ventileinrichtung 30 in Form eines Druckregelventils 32 angeordnet sind. Das Rückschlagventil 48 sperrt den Bereich zwischen Hochdruck-Kraftstoffpumpe 16 und hydraulischem Speichervolumen 50 zum hydraulischen Speichervolumen 50 hin.

Auch hier dient die Ventileinrichtung 30 mit dem Druckregelventil 32 dazu, Druckschwingungen im Rail 20 zu verringern. Dabei erfolgt die Einstellung des Mittelwerts des Drucks im Rail 20 (strichpunktierte Linie in Figur 2) im Wesentlichen über die einstellbare Fördermenge der Hochdruck-Kraftstoffpumpe 16, wohingegen die Reduzierung der eigentlichen Schwingungen, also des Wechselanteils des Drucks p im Rail 20, durch die über das Druckregelventil 32 modulierte Hinzuschaltung des hydraulischen Speichervolumens 50 geschieht.

Wie aus Figur 5 hervorgeht, kann das in der Bypassleitung 46 angeordnete Druckregelventil 32 auch durch ein Schaltventil 42 realisiert werden. In diesem Fall erfolgt die Verbindung des Rails 20 mit dem hydraulischen Speichervolumen 50 "getaktet". Ein weiterer Unterschied der beiden in den Figuren 4 und 5 gezeigten Ausführungsformen von Common-Rail-Kraftstoffsystem 10 im Vergleich zu den in den Figuren 1 und 3 gezeigten Ausführungsbeispielen besteht darin, dass ein Drucksensor 24 zumindest nicht für die hier im Vordergrund stehende Glättungsfunktion des Druckverlaufs im Rail 20 vorgesehen ist. Stattdessen wird für die Erzeugung des Steuersignals 36 ein numerisches Modell der Druckverhältnisse im Rail 20 verwendet.

## Patentansprüche

1. Common-Rail-Kraftstoffsystem (10) mit einer Kraftstoffpumpe (16), die wenigstens zeitweise Kraftstoff in ein Rail (20) fördert, mit Injektoren (22), durch die wenigstens zeitweise Kraftstoff aus dem Rail (20) abströmt, sowie mit einer Ventileinrichtung (30), die mit dem Rail (20) verbunden ist und abhängig von einem berechneten oder erfassten Druck (p) im Rail (20) oder einem sonstigen Betriebsparameter derart ansteuerbar ist, dass hochfrequente Druckschwingungen des im Rail (20) gespeicherten Kraftstoffs vermindert werden,
**dadurch gekennzeichnet,**
**dass** die Ventileinrichtung (30) fluidisch in einer Förderleitung (18) zwischen der Kraftstoffpumpe (16) und dem Rail (20) angeordnet ist oder dass die Ventileinrichtung (30) in einer Bypassleitung (46) zu einer Förderleitung (18) zwischen Kraftstoffpumpe (16) und Rail (20) angeordnet ist und die Bypassleitung (46) mit einem hydraulischen Speichervolumen (50) verbunden ist.

2. Common-Rail-Kraftstoffsystem (10) nach Anspruch 1, **dadurch gekennzeichnet, dass** die Ventileinrichtung (30) ein Druckbegrenzungsventil (32) umfasst.

3. Common-Rail-Kraftstoffsystem (10) nach Anspruch 1 oder 2, **dadurch gekennzeichnet, dass** die Ventileinrichtung (30) ein Schaltventil (42) umfasst.

## Claims

1. Common rail fuel system (10) having a fuel pump (16) which at least intermittently delivers fuel into a rail (20), having injectors (22) through which fuel at least intermittently flows out of the rail (20), and having a valve device (30) which is connected to the rail (20) and which can be activated, as a function of a calculated or measured pressure (p) in the rail (20) or of some other operating parameter, in such a way that high-frequency pressure oscillations of the fuel which is stored in the rail (20) are reduced,
**characterized**
**in that** the valve device (30) is fluidically arranged in a delivery line (18) between the fuel pump (16) and the rail (20), or in that the valve device (30) is arranged in a bypass line (46) to a delivery line (18) between the fuel pump (16) and rail (20) and the bypass line (46) is connected to a hydraulic accumulator volume (50).

2. Common rail fuel system (10) according to Claim 1, **characterized in that** the valve device (30) comprises a pressure-limiting valve (32).

3. Common rail fuel system (10) according to Claim 1 or 2, **characterized in that** the valve device (30) comprises a switching valve (42).

## Revendications

1. Système de carburant à rampe commune (10) comprenant une pompe à carburant (16), qui refoule au moins en partie du carburant dans une rampe (20), des injecteurs (22) à travers lesquels du carburant s'écoule au moins temporairement hors de la rampe (20), ainsi qu'un dispositif de soupape (30) qui est connecté à la rampe (20) et qui peut être commandé en fonction d'une pression calculée ou détectée (p) dans la rampe (20) ou en fonction d'un autre paramètre de fonctionnement, de telle sorte que les oscillations de pression de haute fréquence du carburant stocké dans la rampe (20) soient réduites,
**caractérisé en ce que**
le dispositif de soupape (30) est disposé fluidiquement dans une conduite de transport (18) entre la pompe à carburant (16) et la rampe (20) ou **en ce que** le dispositif de soupape (30) est disposé dans une conduite de dérivation (46) allant à une conduite de transport (18) entre la pompe à carburant (16) et la rampe (20) et la conduite de dérivation (46) est connectée à un volume de stockage hydraulique (50).

2. Système de carburant à rampe commune (10) selon la revendication 1, **caractérisé en ce que** le dispositif de soupape (30) comprend une soupape de limitation de la pression (32).

3. Système de carburant à rampe commune (10) selon la revendication 1 ou 2, **caractérisé en ce que** le dispositif de soupape (30) comprend une soupape de commutation (42).
